# EUROPÄISCHE PATENTSCHRIFT

(11) **EP 0 001 818 B1**
(45) Veröffentlichungstag und Bekanntmachung des Hinweises auf die Patenterteilung: **18.11.1981**
(21) Anmeldenummer: 78101254.7
(22) Anmeldetag: 28.10.1978
(51) Int. Cl.: H01R 13/15

(54) **Kompaktdoppelflachfeder**
Compact double flat spring
Ressort plat double et compact

(30) Priorität: 04.11.1977 DE 2749375; 13.03.1978 DE 2810828
(43) Veröffentlichungstag der Anmeldung: 16.05.1979
(73) Patentinhaber: Grote & Hartmann GmbH & Co. KG, D-42369 Wuppertal (DE)
(72) Erfinder: Könnemann, Alfred, D-5600 Wuppertal 21 (DE)
(74) Vertreter: Solf, Alexander, Dr.

## Beschreibung

Die Erfindung betrifft eine Kompaktdoppelflachfeder zur Anordnung auf Platten mit gedruckten Schaltungen.

Es ist eine Gabelfeder bekannt, die in einer Klemmkontaktfederleiste angeordnet ist und mit einem Lötstift udrch die Leiste gesteckt ist. Diese Gabelfeder weist zwei über einen Steg miteinander verbundene Gabelarme auf, wobei an dem Steg in entgegengesetzter Richtung verlaufend der Lötstift angebunden ist. Zur Aufhebung und Herstellung des Federdruckes auf die Steckerkontakte ist ein besonderer Spreizmechanismus vorgesehen. Dieser soll eine Beschädigung der Gabelarme beim Stecken verhindern. Zur Erhöhung der Federkräfte müsste die Gabelfeder mit einer Aussenüberfeder ausgerüstet werden, was einen grossen Raumbedarf erfordert. Die Klemmkontaktfederleiste mit mehreren Gabelfedern kann lötstiftseitig auf eine Platte mit gedruckter Schaltung gesteckt werden, wobei die Lötstifte durch die Platte gehen und endseitig auf der Platte verlötet werden können.

Die DE-U 7438439 zeigt und beschreibt die Anordnung einer Innenfeder, wobei die Lagerung der Innenfeder lediglich durch die hakenförmig nach innen umgebogenen Endbereiche der Gabelarme gewährleistet wird. Insofern ergibt sich nur ein geringer Freiraum, der für das maschinelle Bestücken mit der Innenfeder nicht geeignet ist. Es ist daher Aufgabe der Erfindung, eine Doppelflachfeder in Kompaktbauweise zu schaffen, die einen sehr geringen Raumbedarf erfordert, mit einer Innenfeder ausgerüstet werden kann und ohne Spreizmittel verwendbar ist.

Diese Aufgabe wird erfindungsgemäss mit einer in den Ansprüchen 1, 3 und 4 gekennzeichneten Doppelflachfeder gelöst.

Anhand der Zeichnung wird die erfindungsgemässe Kompaktdoppelflachfeder beispielhaft erläutert. Es zeigen:
Fig. 1 eine Seitenansicht,
Fig. 2 eine weitere Seitenansicht teilweise im Schnitt in der 90 ⁰⁻Drehung zur Ansicht nach Fig. 1,
Fig. 3 eine Draufsicht auf die Platine eines Gabelarmendbereichs,
Fig. 4 eine Seitenansicht einer weiteren Ausführungsform,
Fig. 5 eine weitere Seitenansicht der Ausführungsform nach Fig. 4 teilweise im Schnitt,
Fig. 6 eine Seitenansicht,
Fig. 7 eine weitere Seitenansicht teilweise im Schnitt in der 90 "-Drehung zur Ansicht nach Fig. 6,
Fig. 8 eine Draufsicht auf die Platine eines Gabelarmendbereichs.

Die erfindungsgemässe Kompaktdoppelflachfeder 1 sitzt in einer Gehäusekammer 2 und ragt mit den Lötstiften 4 und 5 durch Löcher 7 der Platte 6, wobei die Lötstifte endseitig mit der Platte verlötet sind (Lötstelle 8).

Die Doppelflachfeder 1 besteht aus dem in der Draufsicht U-förmigen Basisteil 11, von dessen U-Schenkeln 12 und 13 sich auf einer Seite je ein Gabelarm 9 und 10 und auf der anderen gegenüberliegenden Seite je ein Lötstift 4 und 5 weg erstrecken. Die Breite der Gabelarme entspricht etwa der Länge der U-Schenkel, während die Lötstifte sich von der Mitte der Seite der U-Schenkel weg erstrecken und ihre Breite etwa der halben Länge der U-Schenkel entspricht. Die Lötstifte weisen zur Versteifung vorzugsweise eine V-förmige Durchprägung 15 auf.

Das Auflager der Doppelflachfeder wird lötstiftseitig durch die freien Kanten 16 des U-förmigen Basisteils 11 neben den Lötstiftwurzeln gebildet. Vorzugsweise sind zur Erzielung eines statisch bestimmten Auflagers drei kleine Vorsprünge 17, 18 und 19 an den freien Kanten 16 vorgesehen, wobei der Vorsprung 17 mittig am U-Steg 14 und die Vorsprünge 18 und 19 am Ende der U-Schenkel 12 und 13 sitzen. Ein derartiges Auflager sorgt für einen sicheren Halt der Doppelflachfeder auf einer Ebene, insbesondere wenn man gewährleistet, dass die Lötstifte 4 und 5 in den Löchern 7 klemmend sitzen. Neben den Gabelarmen 9 und 10 befinden sich am Basisteil ebenfalls freie Kanten 20, die zum Eindrücken der Lötstifte der Gabelfeder in die Löcher 7 dienen und diesen Vorgang erheblich erleichtern.

Die Gabelarme 9 und 10 laufen ein wenig gewinkelt aufeinander zu und bilden nach einer besonderen Ausführungsform der Erfindung im Endbereich einen Einführtrichter 21 sowie eine Halterung für eine bügelförmige, dem Raum zwischen den Gabelarmen angepasste Innenfeder 22. Zu diesem Zweck weist gemäss Fig. 1 u. 2 der mittlere Bereich jedes Gabelarmendes eine nach innen gerichtete sickenartige Durchbiegung 23 auf, so dass die Gabelarmendkante 24 nach aussen weist. Ausserdem sind die Seitenbereiche jedes Gabelarmendbereichs eingeschnitten dergestalt, dass die Einschnitte 25 an den Seitenkanten der Gabelarme 9 und 10 beginnen, aufeinander zu laufen, dann rechtwinkling nach oben verlaufen und kurz vor der Kante 24 enden. Dadurch ergeben sich eingeschnittene Kontaktarme 26, die zur Bildung eines Einführtrichters und den Kontaktstellen nach innen geklappt sind und nach einer weiteren bevorzugten Ausführungsform der Erfindung insbesondere zur Halterung der Innenfeder 22 im freien Endbereich nach aussen rückgebogen sind, so dass sich die beiden linienförmigen Kontaktstellen 27 und diesen gegenüberliegend die Mulden 28 zum Eingreifen der nach innen gebogenen Enden 29 der Innenfederarme 30 bilden. Auf diese Weise ist es gelungen, mit wenigen Veränderungen im Endbereich der Gabelarme einen effektiven Einführtrichter und zwei Kontaktstellen zu schaffen, die gleichzeitig die Halterung einer Innenfeder gewährleisten.

Die Innenfeder 22 kann ausserdem im mittleren freien Endbereich der Federarme 30 eine Ausnehmung 31 besitzen. Es ist weiterhin von Vorteil, wenn das Basisteil 11 eine umlaufende Versteifungssicke 32 aufweist, die der Aufweitung des Basisteils beim Spreizen der Gabelarme entgegenwirkt.

Nach einer besonderen Ausführungsform der Erfindung gemäss Fig. 3 bis 5 werden die Kontaktarme 26 nicht durch Einschnitte, sondern im wesentlichen durch Freischnitte 32 im Gabelarmendbereich gebildet. Demgemäss weist der Gabelarmendbereich in der Platine (Fig. 3) durch die Freischnitte 32 einen stundenglasförmigen, verengten Steg 33 auf, an den sich fühlerförmig bzw. bogenförmig die Kontaktarme 26 anschliessen. Der Endbereich der Kontaktarme 26 besitzt ebenfalls einen stufenförmigen Freischnitt 34, so dass der Raststeg 35 gebildet wird.

Der Endbereich der Kontaktarme ist in den Biegelinien 36, 37 und 38 abgewinkelt, wobei in der Biegelinie 36 eine etwa rechtwinklige Abwinklung nach innen (Fig. 4), in der Biegelinie 37 eine etwa rechtwinklige Abwinklung zur Aussenseite und in der Biegelinie 38 eine hakenförmige Rückwinklung nach aussen erfolgt. Die Abwinklungen werden in einem Arbeitsgang durchgeführt und ergeben einen etwa dreieckförmigen Stützsteg 39 sowie ausreichend federnde Kontaktarme 26 mit einem Rastendbereich für die Innenfeder 22. Die Innenfeder kann infolgedessen ebenfalls vereinfacht werden. Es entfallen Rückbiegungen durch die Aussparungen 40, die durch einen Freischnitt gebildet werden und Rastnasen 41 ergeben, die im montierten Zustand auf den Raststegen 35 ruhen.

Diese erfindungsgemässe Doppelflachfeder ist somit trotz Einfügung einer Innenfeder sehr kompakt aufgebaut, bietet eine sichere Lagerung auf einer Platte und bildet einen effektiven Einführtrichter für ein Steckerkontaktteil. Darüber hinaus wird eine gute Kontaktierung gewährleistet.

Nach der Ausführungsform der Erfindung gemäss Fig. 1 bis 5 wird die Kontaktierung durch die die Innenfeder tragenden Elemente gewährleistet. Bei der Ausführungsform der Erfindung gemäss Fig. 6 bis 8 sollen die die Innenfeder tragenden Elemente von der Kontaktierung befreit und ihre Form so gestaltet werden, dass sie mit einfachen Arbeitsschritten herstellbar sind und sich ein relativ grosser Freiraum zwischen den Gabelarmen zum Einführen der Innenfeder ergibt.

Zur Lösung dieser Aufgabe laufen die Gabelarme 9 und 10 dieser Doppelflachfeder ebenfalls ein wenig gewinkelt aufeinander zu und bilden im Endbereich einen Einführtrichter 21 sowie eine Halterung für die bügelförmige, dem Raum zwischen den Gabelarmen angepasste Innenfeder 22. Zu diesem Zweck weist der Endbereich jedes Gabelarms einen durch Freischnitte 42 verjüngten Kontaktarm 44 und im Anschluss an die Freischnitte zwei seitlich angeordnete hakenförmige Tragarme 43 als ausgestanzte Formlappen für die Innenfeder 22 auf.

Jeder Tragarm 43 ist mit dem Steg 45 an den Kontaktarm 44 angebunden. Der Steg 45 geht in den Tragsteg 46 mit einem U-förmigen Freischnitt 47 über. Der Freischnitt 47 dient zur Aufnahme und Halterung der Innenfeder 22, wobei die sich durch den Freischnitt ergebende Nase 48 die Innenfeder lagert. Die Innenfeder 22 besitzt dementsprechend im Federarmendbereich einen ebenfalls U-förmigen Freischnitt 49, so dass die Halterung nahezu formschlüssig erfolgt. Die Oberkante 50 des Tragstegs 46 ist bogenförmig ausgebildet, woraus in vorteilhafter Weise ein grösserer Querschnitt im Bereich des Freischnitts 47 resultiert.

Die Herstellung und insbesondere Formgebung des Gabelarmendbereichs ist einfach. Die Kontaktarme 44 werden in der Biegelinie 51 nach innen zur Waagerechten und in der Biegelinie 52 schräg nach aussen abgebogen, wodurch sich der Trichter 21 ergibt. Dabei berühren sich die Kontaktarme 44 in der Biegelinie 52 und bilden die Kontaktlinie. Vorteilhaft ist, wenn sich im mittleren Bereich der Kontaktlinie eine an sich bekannte nach aussen geprägte Versteifungssicke 53 befindet, die gleichzeitig die Einsteckkraft für einen angespitzten Flachstecker mindert und dem Stekker eine Führung beim Einstecken bietet.

Jeder Tragarm 43 ist lediglich in der Biegelinie 54 nach unten abgebogen. Wie insbesondere aus Fig. 1 ersichtlich, ergibt sich zwischen der Nase 48 und jedem Gabelarm 9 oder 10 ein relativ grosser Freiraum, der das maschinelle Einführen der Innenfeder erheblich erleichtert.

Bei der neuen Ausführungsform der Kompaktdoppelflachfeder übernehmen die Gabelarme mit ihren Endbereichen die Kontaktierung und seitlich angeordnete Tragarme 43 die Halterung der Innenfeder 22. Die Formgebung des Endbereichs der Gabelarme ist, wie beschrieben, sehr einfach.

## Patentansprüche

1. Kompaktdoppelflachfeder, die einen U-förmigen Basisteil aufweist, von dessen Seitenschenkein sich quer dazu nach hinten ein Anschlusselement und nach vorne Gabelarme erstrecken, wobei im Raum zwischen den Gabelarmen eine bügelförmige Innenfeder angeordnet ist, die im Endbereich der Gabelarme gehaltert wird, dadurch gekennzeichnet, dass die Gabelarme (9 und 10) im Endbereich einen Einführtrichter (21) bilden und dass der mittlere Breitenbereich jedes Gabelarmendes eine nach innen gerichtete, sickenartige Durchbiegung (23) aufweist, die Seitenbereiche jedes Gabelarmendbereichs eingeschnitten sind, wobei die Einschnitte (25) an den Seitenkanten der Gabelarme (9 und 10) beginnen, aufeinander zulaufen, dann rechtwinklig nach oben verlaufen und kurz vor der Stirnkante (24) der Gabelarme enden, durch die Einschnitte sich Kontaktarme (26) ergeben, die nach innen geklappt und im freien Endbereich nach aussen rückgebogen sind.

2. Kompaktdoppeflachfeder nach Anspruch 1, dadurch gekennzeichnet, dass die Gabelarme (9 und 10) gewinkelt aufeinander zulaufen.

3. Kompaktdoppelflachfeder, die einen U-förmigen Basisteil aufweist, von dessen Seitenschenkein sich quer dazu nach hinten ein Anschlusselement und nach vorne Gabelarme erstrecken, wobei im Raum zwischen den Gabelenden eine bügelförmige Innenfeder angeordnet ist, die im Endbereich der Gabelarme gehaltert ist, dadurch gekennzeichnet, dass die Gabelarme (9, 10) im Endbereich einen Einführtrichter bilden und Kontaktarme (26) durch Freischnitte (32) in den Gabelarmendbereichen gebildet sind, wobei die Freischnitte (32) in jedem Gabelarm einen stundenglasförmigen Steg (33) bilden, an den sich fühlerförmig die Kontaktarme (26) anschliessen, der Endbereich der Kontaktarme (26) einen stufenförmigen Freischnitt (34) besitzt und einen Raststeg (35) aufweist und dass der Endbereich der Kontaktarme (26) in einer ersten (36), in einer zweiten (37) und in einer dritten Biegelinie (38) abgewinkelt ist, wobei in der ersten Biegelinie (36) eine etwa rechtwinklige Abwinkelung nach innen, in der zweiten Biegelinie (37) eine etwa rechtwinklige Abwinkelung nach aussen und in der dritten Biegelinie eine hakenförmige Rückwinkelung nach aussen erfolgt ist, woraus ein dreieckförmiger Stützsteg (39) resultiert, und dass die Innenfeder (22) Aussparungen (40) und Rastnasen (41) aufweist.

4. Kompaktdoppelflachfeder, die einen U-förmigen Basisteil aufweist, von dessen Seitenschenkein sich quer dazu nach hinten ein Anschlusselement und nach vorne Gabelarme erstrecken, wobei im Raum zwischen den Gabelarmen eine bügelförmige Innenfeder angeordnet ist, die im Endbereich der Gabelarme gehaltert wird, dadurch gekennzeichnet, dass die Gabelarme (9, 10) im Endbereich einen Einführtrichter (21) bilden und dass der Endbereich jedes Gabelarmes (9, 10) einen durch Freischnitte (42) verjüngten Kontaktarm (44) und im Anschluss an die Freischnitte zwei seitlich angeordnete hakenförmige Tragarme (43) als ausgestanzte Formlappen für die Innenfeder (22) aufweist, wobei jeder Kontaktarm (44) in einer ersten Biegelinie (51) nach innen zur Waagerechten und in der zweiten Biegelinie (52) schräg nach aussen abgebogen ist und sich die Kontaktarme (44) in der zweiten Biegelinie (52) berühren und wobei jeder Tragarm lediglich in einer dritten Biegelinie (54) nach unten abgebogen ist.

5. Kompaktdoppelflachfeder nach Anspruch 4, dadurch gekennzeichnet, dass jeder Tragarm (43) mit dem Steg (45) an den Kontaktarm (44) angebunden ist, der Steg (45) in den Tragsteg (46) mit einem U-förmigen Freischnitt (47) übergeht, der Freischnitt (47) zur Aufnahme und Halterung der Innenfeder (22) dient, wobei eine sich durch den Freischnitt ergebende Nase (48) die Innenfeder lagert, die dementsprechend im Federarmendbereich einen ebenfalls U-förmigen Freischitt (49) aufweist.

6. Kompaktdoppelflachfeder nach Anspruch 4, dadurch gekennzeichnet, dass die Oberkante (50) des Tragstegs (46) bogenförmig ausgebildet ist.

7. Kompaktdoppelflachfeder nach einem oder mehreren der Ansprüche 4 bis 6, dadurch gekennzeichnet, dass im mittleren Bereich der zweiten Biegelinie (52) eine nach aussen geprägte Versteifungssicke (53) angeordnet ist.

## Revendications

1. Ressort-sauterelle, ou plat à lame, double et de type compact, qui présente une partie de base en forme de U, à partir des branches latérales de laquelle s'étendent transversalement à celle-ci, vers l'arrière, un elément de raccordement et, vers l'avant, des dents de fourchette, un ressort intérieur en forme d'étrier étant disposé dans l'espace compris entre les dents de fourchette, ce ressort intérieur étant maintenu dans la zone d'extrémité des dents de fourchette, caractérisé en ce que les dents de fourchette (9 et 10) forment dans la zone d'extrémité un entonnoir d'introduction (21) et en ce que la zone transversale médiane de chaque extrémité de dent de fourchette présente une courbure (23) analogue à une moulure et dirigée vers l'intérieur, et que les domaines latéraux de chaque zone d'extrémité de dent de fourchette sont découpés, les découpes (25) commençant aux arêtes latérales des dents de fourchette (9 et 10), convergeant l'une vers l'autre, étant ensuite dirigées vers le haut à angle droit et se terminant peu avant l'arête frontale (24) de la dent de fourchette, des bras de contact (26) résultant des découpes étant rebattus vers l'intérieur et étant recourbés vers l'extérieur dans la zone d'extrémité libre.

2. Ressort-sauterelle double de type compact selon la revendication 1, caractérisé en ce que les dents de fourchette (9 et 10) sont convergentes l'une vers l'autre en formant un angle.

3. Ressort-sauterelle double de type compact qui présente une partie de base en forme de U à partir des branches latérales de laquelle s'étendent transversalement à celles-ci, vers l'arrière, un élément de raccordement et, vers l'avant, des dents de fourchette, un ressort intérieur en forme d'étrier étant disposé dans l'espace compris entre les extrémités de fourchette, ce ressort étant maintenu dans la zone d'extrémité des dents de fourchette, caractérisé en ce que les dents de fourchette (9, 10) forment dans la zone d'extrémité un entonnoir d'introduction et que des bras de contact (26) sont formés par des découpes débouchantes (32) dans les zones d'extrémité des dents de fourchette, les découpes débouchantes (32) formant dans chaque dent de fourchette une âme (33) en forme de sablier, à laquelle se raccordent les bras de contact (26) à la manière de palpeurs, la zone d'extrémité du bras de contact (26) présentant une découpe débouchange (34) en forme de gradin ainsi qu'une dent d'arrêt (35), et en ce que la zone d'extrémité du bras de contact (26) est recourbée suivant une première (36), une seconde (37) et une troisième (38) ligne de pliage, un coude sensiblement à angle droit vers l'intérieur étant réalisé suivant la première ligne de pliage (36), un coude sensiblement à angle droit vers l'extérieur étant réalisé suivant la deuxième ligne de pliage (37) et un coude inverse en forme de crochet vers l'extérieur étant réalisé suivant la troisième ligne de pliage, une âme d'appui (39) de forme triangulaire en résultant, et en ce que le ressort intérieur (22) présente des évidements (40) et des nez d'arrêt (41).

4. Ressort-sauterelle double de type compact, qui comprend une partie de base en forme de U à partir des branches latérales de laquelle s'étendent transversalement, vers l'arrière un élément de raccordement et, vers l'avant, des dents de fourchette, un ressort intérieur en forme d'étrier étant disposé dans l'espace compris entre les dents de fourchette, ce ressort étant maintenu dans la zone d'extrémité des dents de fourchette, caractérisé en ce que les dents de fourchette (9, 10) forment dans la zone d'extrémité un entonnoir d'introduction (21) et en ce que la zone d'extrémité de chaque dent de fourchette (9,10) présente un bras de contact (44) aminci par des découpes débouchantes (42) et faisant suite aux découpes débouchantes deux bras-supports (43) en forme de crochets disposés latéralement en tant que languettes de forme estampées pour le ressort intérieur (22), chaque bras de contact (44) étant courbé vers l'intérieur en direction de l'horizontale suivant une première ligne de pliage (51) et en biais vers l'extérieur suivant une deuxième ligne de pliage (52), et que les bras de contact (44) se touchent sur la deuxième ligne de pliage (52), chaque bras-support étant seulement plié vers le bas suivant une troisième ligne de pliage (54).

5. Ressort-sauterelle double de type compact selon la revendication 4, caractérisé en ce que chaque-bras support (43) est relié au bras de contact (44) par l'âme (45), l'âme (45) se prolongeant par l'âme de support (46) avec une découpe débouchante (47) en forme de U, la découpe (47) servant à la réception et au maintien du ressort intérieur (22), un nez (48) résultant de la découpe débouchante recevant le ressort intérieur, qui présente en correspondance dans la zone d'extrémité du bras du ressort une découpe débouchante (49) également en forme de U.

6. Ressort-sauterelle double de type compact selon la revendication 4, caractérisé en ce que l'arrête supérieure (50) de l'âme-support (46) est de forme incurvée.

7. Ressort-sauterelle double de type compact selon l'une ou plusieurs des revendications 4 à 6, caractérisé en ce qu'une moulure (53) de raidissement estampée vers l'extérieur est disposée dans la zone médiane de la deuxième ligne de pliage (52).

## Claims

1. Compact double leaf spring which displays a U-shaped base part, from the side limbs of which extend a connecting element transversely thereto rearwardly and fork arme forwardly, wherein a stirrup-shaped internal spring is arranged in the space between the fork arms and retained in the end region of the fork arms, characterized thereby, that the fork arms (9 and 10) in the end region form an inlet funnel (21) and the central width region of each fork arm end displays an inwardly directed, corrugation-like bend (23), the lateral regions of each fork arm end region are notched, wherein the notches (25) commence at the lateral edges of the fork arms (9 and 10), run towards one another, then run upwards at right angles and terminate shortly before the end edge (24) of the fork arms, and contact arms (26) result from the notches, are folded inwardly and in the free end region bent back outwards.

2. Compact double leaf spring according to claim 1, characterized thereby, that the fork arms (9 and 10) run angled towards each other.

3. Compact double leaf spring which displays a U-shaped base part, from the side limbs of which extend a connecting element transversely thereto rearwardly and fork arms forwardly, wherein a stirrup-shaped internal spring is arranged in the space between the fork ends and retained in the end regio of the fork arms, characterized thereby, that the fork arms (9, 10) in the end regio form an inlet funnel and contact arms (26) are formed by open cuts (32) in the fork arm end regions, wherein the open cuts (32) in each fork arm form an hourglass-shaped web (33), which the contact arms (36) adjoin in the form of feelers, the end region of the contact arms (26) possesses a step- shaped open cut (34) and displays a detent web (35), and that the end region of the contact arms (26) is angled in a first (36), in a second (37) and in a third bend line (38), wherein an approximately right-angled bend inwards has taken place in the first bend line (36), an approximately right-angled bend outwards in the second bend line (37) and a hook-shaped backward bend outwards in the third bend line, from which triangular support web (39) results, and that the internal spring (22) displays recesses (40) and detent lugs (41).

4. Compact double leaf spring which displays a U-shaped base part, from the side limbs of which extend a connecting element transversely thereto rearwardly and fork arms forwardly, wherein a stirrup-shaped internal spring is arranged in the space between the fork arms and retained in the end region of the fork arms, characterized thereby, that the fork arms (9, 10) in the end region form an inlet funnel (21) and that the end region of each fork arm (9, 10) displays a contact arms (44) narrowed by open cuts (42) and, adjoining the open cuts, two laterally arranged, hook-shaped support arms (43) as stamped-out shaped lugs for the internal spring (22), wherein each contact arm (44) is bent inwardly to the horizontal in a first bend line (51) and obliquely outwards in the second bend line (52) and the contact arms (44) touch each other in the second bend line (52) and wherein each support arm is bent downwardly only in a third bend line (54).

5. Compact double leaf spring according to claim 4, characterized thereby, that each support arm (43) is connected by the web (45) to the contact arm (44), the web (45) passes over by a U-shaped open cut (47) into the support web (46), the open cut (47) serves for reception and retention of the internal spring (22), wherein a lug (48) resulting form the open cut supports the internal spring which correspondingly displays a likewise U-shaped open cut (49) in the spring arm and region.

6. Compact double leaf spring according to claim 4, characterized thereby, that the upper edge (50) of the support web (46) is constructed to be arcuately shaped.

7. Compact double leaf spring according to one or more of the claims 4to 6, characterized thereby, that an outwardly embossed stiffening bead (53) is arranged in the central region of the second bend line (52).
